# FASCICULE DE BREVET EUROPEEN

(11) **EP 1 497 039 B1**
(45) Date de publication et mention de la délivrance du brevet: **07.09.2005**
(21) Numéro de dépôt: 03740604.8
(22) Date de dépôt: 14.04.2003
(51) Int. Cl.: B05B 11/00

(54) **POMPE DE DISTRIBUTION DE PRODUIT FLUIDE**
ABGABEPUMPE FÜR MEDIEN
DISTRIBUTION PUMP FOR A LIQUID PRODUCT

(30) Priorité: 17.04.2002 FR 0204809
(43) Date de publication de la demande: 19.01.2005
(73) Titulaire: Valois SAS, 27110 Le Neubourg (FR)
(72) Inventeur: PETIT, Ludovic, F-27110 Vitot (FR)
(74) Mandataire: CAPRI
(86) Numéro de dépôt international: PCT/FR2003/001182
(87) Numéro de publication internationale: WO 2003/086650

(56) Documents cités:
- EP-A- 0 614 702

## Description

La présente invention concerne une pompe de distribution de produit fluide, et plus particulièrement une pompe actionnée manuellement pour distribuer une dose de produit fluide à chaque actionnement.

Les pompes, et notamment les pompes dites « doseuses », qui distribuent une dose de produit à chaque actionnement, sont bien connues dans l'état de la technique. Elles sont généralement utilisées pour distribuer du produit fluide, tels que des produits pharmaceutiques, cosmétiques, de la parfumerie ou similaire. Une telle pompe comporte généralement une chambre de pompe délimitée entre un clapet d'entrée de la chambre de pompe et un clapet de sortie de la chambre de pompe. Lors de l'actionnement, le clapet d'entrée est fermé automatiquement, et au bout d'un moment, le clapet de sortie est ouvert permettant l'expulsion du produit contenu dans la chambre de pompe. Pour améliorer le fonctionnement d'une telle pompe, il a été proposé de réaliser le clapet de sortie de la chambre de pompe de telle sorte que pendant l'actionnement de la pompe, la pression du produit à l'intérieur de la chambre de pompe sollicite le clapet de sortie vers sa position de fermeture, ce qui garantit une étanchéité absolue. Le clapet de sortie est ensuite ouvert mécaniquement, de préférence en fin d'actionnement, quand la dose est complète, pour ouvrir le passage et permettre l'expulsion du produit contenu dans la chambre de pompe. Une telle pompe est notamment décrite dans EP0614702 et dans la demande de brevet français FR 00-13569, déposée le 23 octobre 2000. Bien que fonctionnant de manière satisfaisante, une telle pompe peut toutefois présenter un problème au niveau du fonctionnement du clapet de sortie. En effet, le clapet de sortie étant sollicité pendant l'actionnement de la pompe vers sa position de fermeture par la pression du produit, puis ouvert mécaniquement pour permettre l'expulsion de ce produit, il y a un risque que l'écoulement du produit fluide hors de la chambre de pompe après ouverture du clapet de sortie ramène celui-ci vers sa position de fermeture, de sorte que la distribution de la dose de produit risque d'être incomplète. La reproductibilité de la dose n'est donc pas certaine.

La présente invention a pour but de fournir une pompe de distribution de produit fluide qui ne reproduit pas les inconvénients susmentionnés.

La présente invention a ainsi pour but de fournir une pompe de distribution de produit fluide qui garantit la distribution totale de chaque dose de produit fluide à chaque actionnement de la pompe.

La présente invention a également pour but de fournir une pompe de distribution de produit fluide qui soit simple et peu coûteuse à fabriquer et à assembler.

La présente invention a donc pour objet une pompe de distribution de produit fluide actionnée manuellement pour distribuer une dose de produit fluide à chaque actionnement, ladite pompe comportant un corps de pompe contenant une chambre de pompe et un ressort de rappel sollicitant élastiquement la pompe vers sa position de repos et la ramenant automatiquement dans cette position de repos après chaque actionnement, ladite chambre de pompe comportant un clapet de sortie, ledit clapet de sortie étant, pendant l'actionnement de la pompe, sollicité par la pression du produit vers une position de fermeture et étant ouvert mécaniquement par un élément de commande de clapet en fin d'actionnement, lorsque la dose est complète, caractérisée en ce que la pompe comporte des moyens de blocage de clapet pour maintenir le clapet de sortie en position ouverte pendant l'expulsion du produit hors de la chambre de pompe, pour éviter que l'écoulement du produit fluide ne referme ledit clapet de sortie avant l'expulsion de la totalité de la dose de produit fluide, ledit clapet de sortie étant fermé mécaniquement en fin d'expulsion du produit fluide par ledit élément de commande de clapet, sous l'effet dudit ressort de rappel de la pompe.

Avantageusement, la chambre de pompe est définie entre un premier piston et un second piston.

Avantageusement, lesdits moyens de blocage de clapet consistent en un coincement du clapet de sortie en position d'ouveriure.

Avantageusement, ledit clapet de sortie comporte un élément de clapet et un siège de clapet, ledit élément de clapet comportant une tête de clapet coopérant de manière étanche avec ledit siège de clapet en position de fermeture du clapet, et un corps de clapet s'étendant axialement à partir de ladite tête de clapet, le diamètre dudit corps de clapet étant inférieur au diamètre de ladite tête, ledit corps de clapet comportant, du côté opposé à ladite tête de clapet, un pied de clapet dont le diamètre est supérieur au diamètre dudit corps de clapet, l'élément de commande de clapet étant monté coulissant autour dudit corps de clapet et coopérant mécaniquement avec ledit pied de clapet pour ouvrir le clapet de sortie, et avec ladite tête de clapet pour fermer le clapet de sortie.

Avantageusement, le siège de clapet est formé dans ledit premier piston, ladite tête de clapet étant insérée avec frottement dans ledit premier piston, une force supérieure à ladite force de frottement étant nécessaire pour déplacer ladite tête de clapet par rapport audit siège de clapet entre ses positions de fermeture et d'ouverture.

Avantageusement, le siège de clapet est formé par une surface annulaire radiale environ perpendiculaire à l'axe central de la pompe et entourant l'entrée d'un canal d'expulsion reliant la chambre de pompe à un orifice de distribution, ladite tête de clapet coopérant avec ladite surface annulaire radiale par l'intermédiaire d'une surface radiale respective.

Avantageusement, le premier piston comporte un manchon axial dans lequel coulisse ladite tête de clapet, le diamètre interne dudit manchon axial étant légèrement inférieur au diamètre externe de ladite tête de clapet pour définir ladite force de frottement, et donc la force nécessaire pour déplacer ladite tête de clapet par rapport audit siège de clapet.

Avantageusement, ledit manchon axial comporte des moyens de butée, tel qu'un épaulement radial, pour définir la position d'ouverture de ladite tête de clapet.

Avantageusement, la surface dudit manchon axial sur laquelle coulisse ladite tête de clapet est au moins partiellement tronconique.

Avantageusement, ladite tête de clapet comporte des moyens de passage de produit, telle(s) qu'une ou plusieurs ouverture(s) prévue(s) sur la périphérie de ladite tête de clapet.

La présente invention a également pour objet un dispositif de distribution de produit fluide comportant une pompe telle que décrite ci-dessus.

La présente invention va maintenant être décrite plus amplement en référence aux dessins joints, donnés à titre d'exemples non limitatifs, et sur lesquels :
- la figure 1 est une vue schématique en section transversale d'une pompe de distribution de produit fluide selon un mode de réalisation avantageux de la présente invention, en position de repos de la pompe,
- la figure 2 est une vue similaire à celle de la figure 1, en position d'actionnement de la pompe,
- la figure 3 est une vue schématique de détail en section transversale représentant à échelle agrandie le clapet de sortie de la pompe des figures 1 et 2, en position de fermeture du clapet de sortie,
- la figure 4 est une vue similaire à celle de la figure 3, en position d'ouverture du clapet de sortie, et
- la figure 5 est une vue schématique représentant une variante de réalisation de l'invention, en position de fermeture du clapet.

En référence aux dessins, la présente invention concerne une pompe comportant un corps de pompe 10 contenant une chambre de pompe 11. La chambre de pompe 11 est définie entre un premier piston 20, appelé « piston haut » et un second piston 30 appelé « piston bas », et la chambre de pompe 11 comporte un clapet d'entrée 80 et un clapet de sortie 40. Le clapet d'entrée 80 peut avantageusement être réalisé sous la forme d'une bille coopérant avec un siège de clapet approprié. Comme représenté sur les figures 1 et 2, le piston haut 20 coulisse avantageusement dans une partie de corps de pompe de plus grand diamètre, et le piston bas 30 coulisse dans une partie de corps de pompe de plus petit diamètre. Ceci est classique pour ce type de pompe. La pompe comporte en outre un ressort de rappel 50 qui sollicite élastiquement la pompe vers sa position de repos représentée sur la figure 1, et qui la ramène automatiquement vers cette position de repos après chaque actionnement. Dans l'exemple représenté, le ressort de rappel 50 est disposé entre le corps de pompe et le siège de clapet d'entrée 80, mais tout autre positionnement du ressort de rappel 50 est également envisageable.

Le clapet de sortie 40 est réalisé de telle sorte que pendant l'actionnement de la pompe, il est sollicité par la pression du produit contenu à l'intérieur de la chambre de pompe 11 vers sa position de fermeture, ledit clapet de sortie 40 étant ouvert mécaniquement par un élément de commande de clapet 60 en fin d'actionnement lorsque la dose est complète. Cet élément de commande de clapet 60 coopère d'une part avec le clapet de sortie 40, et d'autre part avec le piston bas 30 ou un élément solidaire de celui-ci.

Selon l'invention, la pompe comporte des moyens de blocage de clapet pour maintenir le clapet de sortie 40 en position ouverte pendant l'expulsion du produit hors de la chambre de pompe 11. De cette manière, on évite que l'écoulement du produit fluide hors de la chambre de pompe 11 ne referme le clapet de sortie 40 avant que la totalité de la dose contenue dans ladite chambre de pompe 11 n'ait été expulsée. La fermeture du clapet de sortie 40 est ensuite réalisée mécaniquement, en fin d'expulsion du produit fluide, par ledit élément de commande de clapet 60 sous l'effet du ressort de rappel 50 de la pompe. De manière avantageuse, les moyens de blocage de clapet de sortie consistent en un coincement du clapet de sortie 40 en position d'ouverture, comme cela sera décrit ci-après en référence à un mode de réalisation avantageux de la présente invention.

Les figures 1 à 4 montrent un mode de réalisation avantageux de la présente invention. Dans ce mode de réalisation, le clapet de sortie 40 comporte un élément de clapet 41 qui coopère avec un siège de clapet 42. L'élément de clapet 41 comporte une tête de clapet 43 qui coopère de manière étanche avec ledit siège de clapet 42 en position de fermeture du clapet 40. L'élément de clapet 41 comporte également un corps de clapet 44 qui dans l'exemple représenté s'étend axialement à partir de ladite tête de clapet 43. Avantageusement, le diamètre du corps de clapet 44 est inférieur au diamètre de la tête de clapet 43, et le corps de clapet 44 comporte du côté opposé à ladite tête de clapet 43, un pied de clapet 45 dont le diamètre est à nouveau supérieur au diamètre dudit corps de clapet 44. De cette manière, le corps de clapet 44 définit une partie centrale de plus petit diamètre disposée entre la tête de clapet 43 et le pied de clapet 45. L'élément de commande de clapet 60 est monté coulissant autour dudit corps de clapet 44, en particulier autour de ladite partie de plus petit diamètre, et coopère mécaniquement d'une part avec le pied de clapet 45 pour ouvrir le clapet de sortie 40, et d'autre part avec la tête de clapet 43 pour refermer le clapet de sortie 40. Ces opérations d'ouverture et de fermeture du clapet de sortie sont réalisées de manière mécanique par ledit élément de commande de clapet 60.

Avantageusement, le siège de clapet 42 du clapet de sortie 40 est formé à l'intérieur dudit premier piston 20, ou piston haut, ladite tête de clapet 43 étant insérée avec frottement dans ledit premier piston 20. De cette manière, une force supérieure à ladite force de frottement est nécessaire pour déplacer ladite tête de clapet 43 par rapport audit siège de clapet 42 entre ces positions de fermeture et d'ouverture. Avantageusement, le siège de clapet 42 peut être formé par une surface annulaire transversale ou radiale, environ perpendiculaire à l'axe central de la pompe, et qui entoure l'entrée 71 d'un canal d'expulsion 70 reliant la chambre de pompe 11 à un orifice de distribution. De manière classique, le piston haut 20 peut être solidaire d'une tige d'actionnement qui incorpore le canal central 70 pour l'expulsion du produit. La tête de clapet 43 coopère avantageusement avec ladite surface annulaire radiale 42 par l'intermédiaire d'une surface radiale respective 43'. Un profil particulier peut être prévu au niveau de l'interface entre lesdites surfaces radiales annulaires 42 et 43' pour favoriser l'étanchéité du clapet de sortie 40 en position de fermeture. Le clapet de sortie 40 est ainsi sollicité vers sa position de fermeture dès qu'une pression est créée dans la chambre de pompe 11, ce qui assure une étanchéité totale dudit clapet.

Avantageusement, le piston haut 20 comporte un manchon axial interne 21 dans lequel coulisse ladite tête de clapet 43. Pour réaliser l'invention, le diamètre interne dudit manchon axial 21 peut être légèrement inférieur au diamètre externe de ladite tête de clapet 43. De cette manière on définit ladite force de frottement entre ladite tête de clapet 43 et ledit manchon axial 21, et par conséquent également la force nécessaire pour déplacer ladite tête de clapet 43 par rapport audit siège de clapet 42. Avantageusement, comme représenté sur les figures 3 et 4, le manchon axial 21 du piston haut 20 peut comporter des moyens de butée 22, réalisés par exemple sous la forme d'un épaulement radial continu ou segmenté, pour définir la position d'ouverture de ladite tête de clapet 43. Avantageusement, la surface 23 du manchon axial 21 sur laquelle coulisse la tête de clapet 43 peut être au moins partiellement tronconique, en se rétrécissant entre la position de fermeture et la position d'ouverture, comme représenté sur la figure 5. Eventuellement, cette partie tronconique 23 peut être combinée avec un épaulement de butée tel que décrit ci-dessus. De plus, dans sa configuration particulière représentée sur les dessins, la tête de clapet 43 peut comporter des moyens de passage de produit 48, par exemple réalisés sous la forme d'une ou plusieurs ouverture(s) qui peut(vent) être prévue(s) sur la périphérie de ladite tête de clapet 43.

Le fonctionnement de la pompe selon l'invention est le suivant. Lorsque l'utilisateur actionne la pompe à partir de sa position de repos représentée sur la figure 1, il sollicite la tige d'actionnement, qui est solidaire du piston haut 20, axialement vers le bas sur la figure 1, ce qui crée une surpression à l'intérieur de la chambre de pompe 11. Cette surpression ferme automatiquement le clapet d'entrée 80 et provoque un déplacement du piston bas 30 sous l'effet de la pression créée à l'intérieur de la chambre de pompe 11. Le diamètre du corps de pompe dans lequel coulisse le piston bas étant inférieur au diamètre du corps de pompe dans lequel coulisse le piston haut, le piston bas 30 se déplace plus vite axialement vers le bas que le piston haut 20. Comme visible sur les figures 1 et 2, le piston bas 30 coopère avec l'élément de commande 60 par l'intermédiaire d'un épaulement radial, de sorte que lorsque le piston bas 30 se déplace axialement, il entraîne avec lui ledit organe de commande de clapet 60. Ledit élément de commande de clapet 60 coulisse donc autour du corps de clapet 44 de diamètre réduit. En effet, l'élément de clapet 41 se déplace ensemble avec le premier piston 20 alors que l'élément de commande de clapet 60 se déplace ensemble avec le second piston 30, de sorte que l'élément de commande de clapet 60 se déplace plus vite axialement vers le bas que l'élément de clapet 41. Lorsque l'élément de commande de clapet 60 arrive à la position d'extrémité inférieure, dans laquelle il coopère par l'intermédiaire d'un épaulement 61 avec le pied de clapet 45, il va alors entraîner ledit élément de clapet 41 axialement vers le bas, de sorte que ledit élément de clapet 41 va se décoller du siège de clapet 42 contre lequel il était pressé par la pression du produit contenu dans la chambre de pompe 11. Comme représenté sur la figure 4, l'élément de clapet 41, et notamment la tête de clapet 43, se déplace axialement à l'intérieur du manchon axial interne 21 du premier piston 20 sur une faible distance A, suffisante pour ouvrir un passage au produit contenu dans la chambre de pompe 11. Le produit contenu dans ladite chambre de pompe 11 s'écoule alors par ledit passage de produit 48 vers ledit canal d'expulsion 70 contenu à l'intérieur dudit premier piston 20. L'épaulement 22 (et/ou la surface tronconique 23), qui peut être prévu dans la paroi latérale du manchon axial 21, définit avantageusement la positon d'ouverture du clapet de sortie 40, représenté sur la figure 4. Comme représenté schématiquement de manière très exagérée sur les figures 3 et 4, le diamètre externe de la tête de clapet 43 est supérieur au diamètre interne du manchon axial 21. Ceci provoque un coincement par frottement de ladite tête de clapet 43 dans ledit manchon axial 21, ledit frottement étant suffisant pour maintenir ledit clapet de sortie 40 en position ouverture pendant toute la durée de l'expulsion du produit contenu dans la chambre de pompe 11. Il n'y a donc pas de risque que le clapet de sortie 40 se referme avant l'expulsion totale de la dose de produit contenu dans la chambre de pompe 11, ce qui rend la distribution et le fonctionnement de la pompe fiable et sûre, notamment en ce qui concerne la reproductibilité de la dose. Lorsque l'utilisateur relâche la pression sur la pompe, le ressort de rappel 50 ramène l'élément de commande 60 axialement vers le haut, de sorte que cet élément de commande de clapet coulisse à nouveau autour dudit corps de clapet 44 jusqu'à ce qu'il vienne coopérer avec la tête de clapet 43 par l'intermédiaire de son épaulement 61. La force de frottement entre la tête de clapet 43 et le manchon axial 21 est alors définie de telle sorte qu'elle est légèrement inférieure à la force exercée par le ressort de rappel 50 sur l'élément de commande de clapet 60. Ainsi, cet élément de commande de clapet 60 va refermer mécaniquement le clapet de sortie 40 en repoussant axialement l'élément de clapet 41 vers le haut en contact étanche avec le siège de clapet 42, malgré la force de frottement existant entre la tête de clapet 43 et le manchon axial 21 du piston haut 20.

La présente invention fournit donc une pompe de distribution de produit fluide dans laquelle le clapet de sortie est sollicité vers sa position de fermeture pendant toute la course d'actionnement de la pompe, ce qui garantit une étanchéité absolue à ce niveau là, puis est ouvert mécaniquement en fin de course pour permettre l'expulsion du produit contenu dans la chambre de pompe, la distribution de la totalité de la dose contenue dans la chambre de pompe étant garantie par le fait que le clapet de sortie ne peut pas se refermer accidentellement sous l'effet du flux du produit sortant avant la fin d'expulsion du produit contenu dans la chambre de pompe.

La présente invention a été décrite en référence à un mode de réalisation particulier de celle-ci, mais il est entendu que toute modification peut y être apportée par un homme du métier sans sortir du cadre de la présente invention tel que défini par les revendications annexées. En particulier, la forme spécifique du clapet de sortie, à savoir de son élément de clapet et du siège de clapet, ainsi que la forme de l'élément de commande de clapet pouvant être réalisée de manière différente, à condition qu'ils réalisent la fonction d'ouverture et de fermeture mécanique dudit clapet de sortie. On peut aussi envisager des moyens de blocage du clapet de sortie en position d'ouverture qui soient réalisés de manière différente d'un coincement. Par exemple, on pourrait utiliser des moyens de blocage mécaniques qui empêcheraient une fermeture du clapet de sortie jusqu'à ce que ces moyens de blocage soient libérés d'une quelconque manière au moment du retour de la pompe vers sa position de repos, après chaque actionnement.

## Revendications

1. Pompe de distribution de produit fluide actionnée manuellement pour distribuer une dose de produit fluide à chaque actionnement, ladite pompe comportant un corps de pompe (10) contenant une chambre de pompe (11) et un ressort de rappel (50) sollicitant élastiquement la pompe vers sa position de repos et la ramenant automatiquement dans cette position de repos après chaque actionnement, ladite chambre de pompe (11) comportant un clapet de sortie (40), ledit clapet de sortie (40) étant, pendant l'actionnement de la pompe, sollicité par la pression du produit vers une position de fermeture et étant ouvert mécaniquement par un élément de commande de clapet (60) en fin d'actionnement, lorsque la dose est complète, **caractérisée en ce que** la pompe comporte des moyens de blocage de clapet pour maintenir le clapet de sortie (40) en position ouverte pendant l'expulsion du produit hors de la chambre de pompe (11), pour éviter que l'écoulement du produit fluide ne referme ledit clapet de sortie (40) avant l'expulsion de la totalité de la dose de produit fluide, ledit clapet de sortie (40) étant fermé mécaniquement en fin d'expulsion du produit fluide par ledit élément de commande de clapet (60), sous l'effet dudit ressort de rappel (50) de la pompe.

2. Pompe selon la revendication 1, dans laquelle la chambre de pompe (11) est définie entre un premier piston (20) et un second piston (30).

3. Pompe selon la revendication 1 ou 2, dans laquelle lesdits moyens de blocage de clapet consistent en un coincement du clapet de sortie (40) en position d'ouverture.

4. Pompe selon l'une quelconque des revendications précédentes, dans laquelle ledit clapet de sortie (40) comporte un élément de clapet (41) et un siège de clapet (42), ledit élément de clapet (41) comportant une tête de clapet (43) coopérant de manière étanche avec ledit siège de clapet (42) en position de fermeture du clapet (40), et un corps de clapet (44) s'étendant axialement à partir de ladite tête de clapet (43), le diamètre dudit corps de clapet (44) étant inférieur au diamètre de ladite tête (43), ledit corps de clapet (44) comportant du côté opposé à ladite tête de clapet (43), un pied de clapet (45) dont le diamètre est supérieur au diamètre dudit corps de clapet (44), l'élément de commande de clapet (60) étant monté coulissant autour dudit corps de clapet (44) et coopérant mécaniquement avec ledit pied de clapet (45) pour ouvrir le clapet de sortie (40), et avec ladite tête de clapet (43) pour fermer le clapet de sortie (40).

5. Pompe selon la revendication 4, dans laquelle le siège de clapet (42) est formé dans ledit premier piston (20), ladite tête de clapet (43) étant insérée avec frottement dans ledit premier piston (20), une force supérieure à ladite force de frottement étant nécessaire pour déplacer ladite tête de clapet (43) par rapport audit siège de clapet (42) entre ses positions de fermeture et d'ouverture.

6. Pompe selon la revendication 5, dans laquelle le siège de clapet (42) est formé par une surface annulaire radiale environ perpendiculaire à l'axe central de la pompe et entourant l'entrée (71) d'un canal d'expulsion (70) reliant la chambre de pompe (11) à un orifice de distribution, ladite tête de clapet (43) coopérant avec ladite surface annulaire radiale (42) par l'intermédiaire d'une surface radiale respective (43').

7. Pompe selon la revendication 5 ou 6, dans laquelle le premier piston (20) comporte un manchon axial (21) dans lequel coulisse ladite tête de clapet (43), le diamètre interne dudit manchon axial (21) étant légèrement inférieur au diamètre externe de ladite tête de clapet (43) pour définir ladite force de frottement, et donc la force nécessaire pour déplacer ladite tête de clapet (43) par rapport audit siège de clapet (42).

8. Pompe selon la revendication 7, dans laquelle ledit manchon axial (21) comporte des moyens de butée (22), tel qu'un épaulement radial, pour définir la position d'ouverture de ladite tête de clapet (43).

9. Pompe selon la revendication 7 ou 8, dans laquelle la surface (23) dudit manchon axial (21) sur laquelle coulisse ladite tête de clapet (43) est au moins partiellement tronconique.

10. Pompe selon l'une quelconque des revendications 4 à 9, dans laquelle ladite tête de clapet (43) comporte des moyens de passage de produit (48), telle(s) qu'une ou plusieurs ouverture(s) prévue(s) sur la périphérie de ladite tête de clapet (43).

11. Dispositif de distribution de produit fluide, **caractérisé en ce qu'**il comporte une pompe selon l'une quelconque des revendications précédentes.

## Patentansprüche

1. Abgabepumpe für ein fluidförmiges Produkt, die von Hand betätigt wird, um eine Dosis des fluidförmigen Produktes bei jeder Betätigung abzugeben, wobei die Pumpe einen Pumpenkörper (10) umfasst, der eine Pumpenkammer (11) und eine Rückholfeder (50) enthält, die In elastischer Weise die Pumpe zu ihrer Ruhelage hin vorspannt und automatisch nach jeder Betätigung In diese Ruhelage zurückholt, wobei die Pumpenkammer (11) ein Ausgangsventil (40) umfasst, wobei dieses Ausgangsventil (40) während der Betätigung der Pumpe durch den Druck des Produktes in eine geschlossene Stellung vorgespannt wird und mechanisch durch ein Ventil-Steuerelement (60) am Ende der Betätigung geöffnet wird, wenn die Dosis vervollständigt ist, **dadurch gekennzeichnet, dass** die Pumpe Blockiereinrichtungen für das Ventil umfasst, um das Ausgangsventil (40) während des Ausstoßens des Produktes aus der Pumpenkammer (11) In der geöffneten Stellung zu halten, um zu vermeiden, dass das Ausströmen des fluidförmigen Produktes das Ausgangsventil (40) verschließt, bevor die gesamte Dosis des fluidförmigen Produktes ausgestoßen ist, wobei das Ausgangsventil (40) am Ende des Ausstoßens des fluidförmigen Produktes durch das Ventil-Steuerelement (60) unter der Wirkung der Rückholfeder (50) der Pumpe mechanisch geschlossen wird.

2. Pumpe nach Anspruch 1, bel der die Pumpenkammer (11) zwischen einem ersten Kolben (20) und einem zweiten Kolben (30) eingeschossen ist.

3. Pumpe nach Anspruch 1 oder 2, bei der die Blockiereinrichtungen für das Ventil aus einem Einklemmen des Ausgangsventils (40) in der geöffneten Stellung bestehen.

4. Pumpe nach einem der vorhergehenden Ansprüche, bei der das Ausgangsventil (40) ein Ventilelement (41) und einen Ventilsitz (42) umfasst, wobei das Ventilelement (41) einen Ventilkopf (43) aufweist, der in der Verschlussstellung des Ventils (40) in dichter Weise mit dem Ventilsitz (42) zusammenwirkt, und einen Ventilkörper (44), der sich ausgehend von dem Ventilkopf (43) in axialer Richtung erstreckt, wobei der Durchmesser dieses Ventilkörpers (44) kleiner ist, als der Durchmesser des Kopfes (43), wobei der Ventilkörper (44) auf der dem Ventilkopf (43) gegenüberliegenden Seite einen Ventilfuß (45) aufweist, dessen Durchmesser größer als der Durchmesser des Ventilkörpers (44) ist, und wobei das Ventil-Steuerelement (60) um den Ventilkörper (44) herum gleitend montiert ist und mechanisch mit dem Ventilfuß (45) zusammenwirkt, um das Ausgangsventil (40) zu öffnen, und mit dem Ventilkopf (43), um das Ausgangsventil (40) zu schließen.

5. Pumpe nach Anspruch 4, bei der der Ventilsitz (42) in dem ersten Kolben (20) ausgebildet ist, wobei der Ventilkopf (43) mit Reibung in den ersten Kolben (20) eingesetzt ist, so dass eine Kraft, die größer ist, als diese Reibungskraft, erforderlich ist, um den Ventilkopf (43) bezüglich des Ventilsitzes (42) zwischen seinen Schließ- und Öffnungs-Stellungen zu verschieben.

6. Pumpe nach Anspruch 5, bei der der Ventilsitz (42) von einer radialen, ringförmigen Oberfläche gebildet wird, die ungefähr senkrecht zur zentralen Achse der Pumpe ist und den Eingang (71) eines Ausstoßkanals (70) umgibt, der die Pumpenkammer (11) mit einer Abgabeöffnung verbindet, wobei der Ventilkopf (43) mit dieser ringförmigen, radialen Oberfläche (42) vermittels einer entsprechenden radialen Oberfläche (43') zusammenwirkt.

7. Pumpe nach Anspruch 5 oder 6, bei der der erste Kolben (20) eine axiale Buchse (21) umfasst, in welcher der Ventilkopf (43) gleitet, wobei der Innendurchmesser dieser axialen Buchse (21) geringfügig kleiner als der Außendurchmesser des Ventilkopfes (43) ist, um besagte Reibungskraft und somit die Kraft zu definieren, die erforderlich ist, um den Ventilkopf (43) bezüglich des Ventilsitzes (42) zu verschieben.

8. Pumpe nach Anspruch 7, bei der die axiale Buchse (21) Anschlagseinrichtungen (22), wie z.B. eine radiale Schulter, umfasst, um die geöffnete Stellung des Ventilkopfes (43) zu definieren.

9. Pumpe nach Anspruch 7 oder 8, bei der die Oberfläche (23) der axialen Buchse (21), auf der der Ventilkopf (43) gleitet, zumindest teilweise stumpfkegelig ist.

10. Pumpe nach einem der Ansprüche 4 bis 9, bei der der Ventilkopf (43) Durchgangseinrichtungen (48) für das Produkt, wie z.B. eine oder mehrere Öffnungen, umfasst, die auf dem Umfang des Ventilkopfes (43) vorgesehen sind.

11. Abgabevorrichtung für ein fluldförmiges Produkt, **dadurch gekennzeichnet, dass** sie eine Pumpe nach einem der vorhergehenden Ansprüche umfasst.

## Claims

1. A fluid dispenser pump actuated manually to dispense a metered quantity or "dose" of fluid each time it is actuated, said pump including a pump body (10) containing a pump chamber (11) and a return spring (50) resiliently urging the pump towards its rest position and returning it automatically to said rest position after each occasion on which it is actuated, said pump chamber (11) being provided with an outlet valve (40), said outlet valve (40) being urged towards a closed position by the pressure from the fluid while the pump is being actuated, and being opened mechanically by a valve control element (60) at the end of actuation, once the full dose has been prepared, said pump being **characterized in that** it includes valve locking means for keeping the outlet valve (40) in the open position while the fluid is being expelled from the pump chamber (11), to prevent the flow of fluid from closing said outlet valve (40) again before the full dose of fluid has been expelled, said outlet valve (40) being closed mechanically at the end of fluid expulsion by said valve control element (60) under the effect of said return spring (50) of the pump.

2. A pump according to claim 1, in which the pump chamber (11) is defined between a first piston (20) and a second piston (30).

3. A pump according to claim 1 or 2, in which said valve locking means consist in wedging the outlet valve (40) in the open position.

4. A pump according to any preceding claim, in which said outlet valve (40) comprises a valve element (41) and a valve seat (42), said valve element (41) comprising a valve head (43) co-operating in leaktight manner with said valve seat (42) when the valve (40) is in the closed position, and a valve body (44) extending axially from said valve head (43), the diameter of said valve body (44) being smaller than the diameter of said head (43), said valve body (44) being provided with a valve foot (45) at its end opposite from said valve head (43), said valve foot (45) being of diameter larger than the diameter of said valve body (44), the valve control element (60) being mounted to slide around said valve body (44), and co-operating mechanically with said valve foot (45) to open the outlet valve (40), and with said valve head (43) to close the outlet valve (40).

5. A pump according to claim 4, in which the valve seat (42) is formed in said first piston (20), said valve head (43) being inserted in said first piston (20) with a friction force, a force greater than said friction force being necessary to move said valve head (43) relative to said valve seat (42) between its closed and open positions.

6. A pump according to claim 5, in which the valve seat (42) is formed by a radial annular surface that is substantially perpendicular to the central axis of the pump and that surrounds the inlet (71) of an expulsion channel (70) connecting the pump chamber (11) to a dispensing orifice, said valve head (43) co-operating with said radial annular surface (42) via a corresponding radial surface (43').

7. A pump according to claim 5 or 6, in which the first piston (20) includes an axial sleeve (21) in which said valve head (43) is mounted to slide, the inside diameter of said axial sleeve (21) being slightly smaller than the outside diameter of said valve head (43) to define said friction force, and therefore to define the force necessary to move said valve head (43) relative to said valve seat (42).

8. A pump according to claim 7, in which said axial sleeve (21) is provided with abutment means (22) such as a radial shoulder to define the open position of said valve head (43).

9. A pump according to claim 7 or 8, in which the surface (23) of said axial sleeve (21) on which said valve head (43) slides is at least partially frustoconical.

10. A pump according to any one of claims 4 to 8, in which said valve head (43) is provided with fluid passageway means (48) such as one or more openings provided in the periphery of said valve head (43).

11. A fluid dispenser device **characterized in that** it includes a pump according to any preceding claim.
